# EUROPÄISCHE PATENTSCHRIFT

(11) **EP 3 144 462 B1**
(45) Veröffentlichungstag und Bekanntmachung des Hinweises auf die Patenterteilung: **06.06.2018**
(21) Anmeldenummer: 16189102.3
(22) Anmeldetag: 16.09.2016
(51) Int. Cl.: E06B 7/36

(54) **TÜR MIT EINEM FINGERSCHUTZSYSTEM**
DOOR WITH A FINGER PROTECTION SYSTEM
PORTE DOTEE D'UN SYSTEME DE PROTECTION DES DOIGTS

(30) Priorität: 21.09.2015 DE 102015218039
(43) Veröffentlichungstag der Anmeldung: 22.03.2017
(73) Patentinhaber: Köhnlein GmbH, 74597 Stimpfach (DE)
(72) Erfinder: Köhnlein, Tobias, 74597 Stimpfach (DE); Bender, Hermann, 91555 Feuchtwangen (DE)
(74) Vertreter: Dr. Weitzel & Partner

(56) Entgegenhaltungen:
- DE-C- 297 647
- DE-U1-202008 016 094
- DE-U1-202011 101 026

## Beschreibung

Die Erfindung betrifft ein das Gebiet der Türen. Genauer gesagt betrifft sie solche Türen, bei denen eine Fingerschutzvorrichtung eingebaut ist. Solche Vorrichtungen verhindern ein Einklemmen von Fingern, insbesondere von Kindern, beim Verschwenken des Türblattes um ein Scharnier im Sinne des Schließens. Die Fingerschutzvorrichtung umfasst eine Fingerschutzrolle, auf der ein Schutzband aufgerollt ist. Die Rolle ist vertikal angeordnet. Sie erstreckt sich im Wesentlichen über die Länge der Tür. Sie ist am Türrand im Bereich des Scharniers fixiert. Das ausgezogene Ende des Schutzbandes ist an der Türzarge fixiert, ebenfalls in der Nähe des Scharniers.

Die allgemeinen Anforderungen an Türen jeglicher Art sind bekannt. Bei Verwendung im öffentlichen Raum, insbesondere in Kindergärten, Behördeneinrichtungen, Grundschulen, haben Türen meist große Abmessungen und sind dementsprechend schwer. Die Anforderungen an die Festigkeit der beteiligten Bauteile, insbesondere Scharnier, Tür und Zarge, sind entsprechend hoch. Gleiches gilt für die Anforderungen an die Ästhetik. In geöffnetem Zustand sollen Spalte zwischen Türblatt und angrenzenden Bauteilen wie dem Mauerwerk oder der Türzarge möglichst wenig oder gar nicht in Erscheinung treten. Man legt Wert darauf, dass die große, sichtbare Fläche des Türblattes einen harmonischen Eindruck macht und nicht durch Fingerschutzvorrichtungen gestört wird.

Die Sicherheit ist von größter Bedeutung. So muss sichergestellt sein, dass sich Personen nicht verletzen können, beispielsweise spielende Kinder durch Eingreifen in Fugen zwischen dem Türblatt und der Umgebung, ganz besonders beim Auf- und Zumachen der Tür. Die Tür soll einfach im Aufbau und daher kostengünstig in der Herstellung sein. Die Konstruktion von Tür und Zarge soll derart gestaltet sein, dass die verfügbare lichte Weite der Mauernische optimal genutzt werden kann.

Bei den bisher bekannten Ausführungsformen von Türen mit einer Fingerschutzvorrichtung werden die Anforderungen nicht alle oder nur unvollständig gelöst. Der Erfindung liegt die Aufgabe zugrunde, eine Tür anzugeben, die derart gestaltet ist, dass sie sämtliche der genannten Einzelprobleme besser löst, als dies bei bisher bekannten Türen der Fall ist. Insbesondere die Ästhetik spielt eine große Rolle.

Eine bekannte Schutzvorrichtung ist in DE 297 647 beschrieben. Weiterhin wird auf DE 20 2011 101 026 U1 verwiesen. Diese Schrift bildet den Oberbegriff von Anspruch 1.

Zur Lösung dieser Aufgabe schlagen die Erfinder eine Tür gemäß Anspruch 1 vor. Bei der erfindungsgemäßen Tür ist die Fingerschutzrolle für den Betrachter verdeckt.

Der Stand der Technik sowie die Erfindung sind anhand der Zeichnung näher erläutert. Die Figuren 1 und 2 veranschaulichen den Stand der Technik, und die Figuren 3 bis 8 die Erfindung.
- Figur 1: zeigt einen Horizontalschnitt durch eine Tür, und zwar im Bereich des Scharniers in geöffnetem Zustand.
- Figur 2: zeigt den Gegenstand von Figur 1, jedoch in geschlossenem Zustand.

Die folgenden Figuren 3 bis 8 veranschaulichen jeweils eine erfindungsgemäße Tür in einem Horizontalschnitt.
- Figur 3: zeigt eine erste Ausführungsform gemäß der Erfindung bei geschlossener Tür.
- Figur 4: zeigt den Gegenstand von Figur 3 bei offener Tür.
- Figur 5: zeigt eine zweite Ausführungsform gemäß der Erfindung bei geschlossener Tür.
- Figur 6: zeigt eine dritte Ausführungsform gemäß der Erfindung, ähnlich jener gemäß Figur 5, ebenfalls bei geschlossener Tür.
- Figur 7: zeigt eine vierte Ausführungsform bei geschlossener Tür mit einer Zarge aus Stahlblech.

Figur 8 zeigt eine fünfte Ausführungsform bei geschlossener Tür mit einer Zarge aus Aluminiumdruckguss.

In den schematischen Figuren 1 und 2 erkennt man eine Wand 4, ferner eine Zarge 1. Die Zarge 1 ist in der Darstellung U-förmig. Das U weist demgemäß einen Steg 1.1 sowie zwei Schenkel 1.2 und 1.3 auf. Zarge 1 umschließt die Stirnseite der Wand und liegt an deren Laibung eng an. Man erkennt ein Scharnier 3, auch Band genannt. Dies ist einerseits an Schenkel 1.3 der Zarge 1 angeschlagen, andererseits an ein Türblatt 2.

Eine Fingerschutzrolle 5 ist an Zarge 1 befestigt, und das zugehörende, aus der Rolle herausgezogene Schutzband an Türblatt 2.

Bei offener Tür liegt das Schutzband 5.1 an einer Kante des Profils der Zarge 1 an, ferner an Scharnier 3, sowie an einer Kante des Türblattes 2. Bei geschlossener Tür - Figur 2 - hat eine in der Fingerschutzrolle 5 angeordnete, hier nicht sichtbare Feder das Schutzband 5.1 eingezogen.

Die Fingerschutzrolle 5 ist in jedem Falle stets sichtbar, sowohl bei geöffneter Tür gemäß Figur 1 als auch bei geschlossener Tür gemäß Figur 2.

Die Tür gemäß der Figuren 3 und 4 weist eine Zarge 1 aus Holz auf. Die Zarge ist mehrteilig. Dabei ist der Steg 1.1 des U-Profils unterteilt in einen ersten Abschnitt 1.1.1 und einen zweiten Abschnitt 1.1.2. Der erste Stegabschnitt 1.1.1 ist nochmals unterteilt in zwei Teile. Diese sind ineinander steckbar und relativ zueinander verschiebbar. Wie man sieht, weisen die beiden Schenkel 1.1 und 1.2 an ihren freien Enden einen abgekröpften Fortsatz auf. Jeder Fortsatz liegt an jeweils einer Seitenfläche einer Wand 4 an. Über eine Steckverbindung am einen Stegabschnitt 1.1.1 lässt sich die Weite der Zarge 1 verändern, das heißt der gegenseitige Abstand der beiden abgekröpften Fortsätze lässt sich vergrößern oder verkleinern, sodass die Zarge an Wände unterschiedlicher Dicke anpassbar ist.

Eine Fingerschutzrolle 5 befindet sich im Hohlraum des U-förmigen Profils der Zarge 1. Es ist nochmals von einem Gehäuse 5.2 umschlossen.

Wie man weiterhin aus den Figuren 3 und 4 erkennt, findet sich zwischen den Stegabschnitten 1.1.1 und 1.1.2 ein Spalt. Dieser erstreckt sich über die gesamte Länge der Tür. Die beiden Stegabschnitte 1.1.1 und 1.1.2 sind außerdem gegeneinander versetzt angeordnet. Der Spalt dient zum Hindurchführen des Schutzbandes 5.1 aus der Fingerschutzrolle 5. Das freie Ende des Schutzbandes 5.1 ist am Türblatt in einer Halteeinrichtung 5.3 befestigt. Die Halteeinrichtung liegt bei dem in Figur 3 gezeigten Zustand der geschlossenen Tür derart nahe an der Endkante des Türblattes 2, dass die Halteeinrichtung optisch kaum auffällt.

Die Fingerschutzrolle 5 ist in jedem Falle zu keinem Zeitpunkt sichtbar, sodass die gesamte Schutzvorrichtung nicht in Erscheinung tritt, abgesehen vom Schutzband, das in jedem Falle notwendig und somit auch sichtbar ist.

Das in Figur 4 gezeigte Scharnier ist ein sogenanntes Tectus-Band.

Als weitere Einzelheit der Figuren 3 und 4 ist eine Holzfaser-Hartplatte 6 zum Befestigen der Fingerschutzrolle 5 gezeigt.

Figur 5 zeigt eine zweite Ausführungsform der Erfindung. Auch hier ist der Steg wieder unterteilt. Man erkennt einen Spalt zwischen zwei Stegabschnitten 1.1.1 und 1.1.2, durch den das Schutzband 5.1 hindurchläuft. Stegabschnitt 1.1.2 dient hierbei als Dichtleiste mit einer Dichtung 7. Auch hier ist wiederum eine Holzfaser-Hartplatte 8 als Befestigungsplatte für die Bandaufnahme zum Aufnehmen hoher Kräfte vorgesehen.

In beiden Figuren 5 und 6 sind die wesentlichen Teile gleich der Ausführungsform gemäß Figur 4. Die beiden Stege 1.1 und 1.2 weisen abgekröpfte Fortsätze auf, die jeweils an einer Seitenfläche einer hier nicht gezeigten Wand anliegen. Stegabschnitt 1.1.1 ist wiederum unterteilt, sodass in beiden Fällen die Zarge an unterschiedliche Mauerdicken anpassbar ist.

Die Ausführung gemäß Figur 7 ist mit einer Stahlzarge 1 versehen. Das U-Profil weist wieder einen Steg auf, unterteilt in zwei Stegabschnitte 1.1.1 und 1.1.2, ferner zwei Schenkel 1.2, 1.3. Die Fingerschutzrolle 5 befindet sich wiederum in einem Gehäuse 5.2, ebenfalls aus Stahl. Eine Halteeinrichtung 5.3 dient zur Aufnahme des freien Endes des Schutzbandes 5.1 und ist seinerseits am Türblatt 2 fixiert.

An den Seitenflächen einer Wand 4 liegt je ein abgekröpfter Fortsatz eines Steges 1.2 beziehungsweise 1.3 an.

Diese vierte Ausführungsform ist sehr robust. Sie ist besonders gut verwendbar für Funktionstüren beziehungsweise Objekttüren.

Bei der fünften Ausführungsform gemäß Figur 8 besteht die Zarge 1 aus Aluminium-Druckguss.
Gehäuse 5.2 der Fingerschutzrolle 5 kann mit dem Stegabschnitt 1.1.2 verschraubt sein.

Bei allen Ausführungsformen kann das Hohlprofil mit einem aufschäumbaren Kunststoff wie beispielsweise Urethan ausgeschäumt sein.

Gemäß einem weiteren Gedanken -hier nicht gezeigt- kann die Fingerschutzrolle 5 unmittelbar an der Stirnfläche der Wand fixiert werden, an welcher die Zarge 1 angebracht wird. Anders ausgedrückt, muss die Fingerschutzrolle 5 somit nicht mit der Zarge 1 fest verbunden werden. Dies hat den Vorteil, dass man die Fingerschutzrolle 5 unabhängig von der Zarge 1 zunächst an der Stirnfläche der Wand 4 fixieren kann, und sodann die Zarge 1 der Fingerschutzrolle 5 überstülpen kann.

### Bezugszeichenliste

- 1: Zarge
- 1.1: Steg
- 1.1.1: Stegabschnitt
- 1.1.2: Stegabschnitt
- 1.2: Schenkel
- 1.3: Schenkel
- 2: Türblatt
- 3: Scharnier
- 4: Wand
- 5: Fingerschutzrolle
- 5.1: Schutzband
- 5.2: Gehäuse
- 5.3: Halteeinrichtung
- 6: Holzfaser-Hartplatte
- 7: Dichtung
- 8: Holzfaser-Hartplatte

## Patentansprüche

1. Tür, umfassend
- eine Zarge (1);
- ein Türblatt (2);
- ein Scharnier (3) zum Herstellen einer Verbindung zwischen Zarge (1) und Türblatt (2);
- eine zum Türblatt (1) parallele Fingerschutzrolle (5), deren Schutzband (5.1) den Raum zwischen Zarge (1) und Türblatt (2) überdeckt, wobei die Zarge (1) in einem Horizontalabschnitt gesehen ein Hohlprofil aufweist, das wenigstens annähernd U-förmig ist, umfassend einen Steg (1.1) und zwei Schenkel (1.2, 1.3); und wobei die Zarge (1) ein eigenständiges Bauteil ist, das derart an einer Wand (4) anschließbar ist, dass zwischen der Stirnwand der Wand (4) und dem Steg (1.1) der Zarge (1) ein Hohlraum verbleibt;
**gekennzeichnet dadurch, dass**
im Hohlraum zwischen der Stirnseite der Wand (4) und dem Steg (1.1) der Zarge (1) befindet sich die Fingerschutzrolle (5); und
der Steg (1.1) des U-Hohlprofils weist einen Schlitz zum Hindurchführen des Schutzbandes (5.1) auf.

2. Tür nach Anspruch 1, **dadurch gekennzeichnet, dass** die Zarge (1) zwei oder mehrere Abschnitte (1.1.1; 1.1.2) aufweist.

3. Tür nach Anspruch 1 oder 2, **dadurch gekennzeichnet, dass** der Steg (1.1) des U-Profils zwei Teile umfasst, die ineinander steckbar sind, sodass die Steglänge veränderbar ist.

4. Tür nach einem der Ansprüche 1 bis 3, **dadurch gekennzeichnet, dass** die Zarge (1) ganz oder teilweise aus Stahlblech oder aus Aluminium oder aus Holz besteht.

5. Tür nach einem der Ansprüche 1 bis 4, **dadurch gekennzeichnet, dass** das freie Ende des Schutzbandes (5.1) in einer Halteeinrichtung (5.3) befestigt ist, die ihrerseits am Türblatt (2) so nahe wie möglich am Scharnier befestigt ist.

6. Tür nach einem der Ansprüche 1 bis 5, **dadurch gekennzeichnet, dass** die Fingerschutzrolle (5) in einem Gehäuse (5.2) angeordnet ist, das an der Zarge (1) fixiert ist.

7. Tür nach einem der Ansprüche 1 bis 5, **dadurch gekennzeichnet, dass** Vorkehrungen getroffen sind, um die Fingerschutzrolle (5) an der Stirnfläche einer Wand (4) zu fixieren, an die die Zarge (1) angeschlossen wird.

## Claims

1. Door, comprising
- a frame (1);
- a door leaf (2);
- a hinge (3) for establishing a connection between the frame (1) and the door leaf (2);
- a finger protection roller (5) parallel to the door leaf (1), the protective band (5.1) of which covers the space between the frame (1) and the door leaf (2),
wherein
the frame (1), as viewed in a horizontal section, has a hollow profile which is at least approximately U-shaped, comprising a web (1.1) and two legs (1.2, 1.3); and
wherein the frame (1) is an independent component, which can be connected to a wall (4) in such a way that a cavity remains between the face end of the wall (4) and the web (1.1) of the frame (1);
**characterized in that**
the finger protection roller (5) is disposed in the cavity between the end face of the wall (4) and the web (1.1) of the frame (1), and the web (1.1) of the U-shaped hollow profile has a slot for passing through the protective band (5.1).

2. Door according to claim 1, **characterized in that** the frame (1) has two or more sections (1.1.1, 1.1.2).

3. Door according to claim 1 or 2, **characterized in that** the web (1.1) of the U-profile comprises two parts which can be plugged into one another, so that the web length is variable.

4. Door according to one of the claims 1 to 3, **characterized in that** the frame (1) consists wholly or partly of sheet steel or aluminum or wood.

5. Door according to one of the claims 1 to 4, **characterized in that** the free end of the protective band (5.1) is fixed in a holding device (5.3), which in turn is attached to the door leaf (2) as close as possible to the hinge.

6. Door according to one of the claims 1 to 5, **characterized in that** the finger protection roller (5) is arranged in a housing (5.2), which is fixed to the frame (1).

7. Door according to one of the claims 1 to 5, **characterized in that** precautions are taken to fix the finger protection roller (5) on the end face of a wall (4) to which the frame (1) is connected.

## Revendications

1. Porte comprenant :
- un châssis (1) ;
- un vantail de porte (2) ;
- une charnière (3) pour établir une liaison entre le châssis (1) et le vantail de porte (2) ;
- un rouleau anti-pince-doigts (5) parallèle au vantail de porte (1), dont la bande de protection (5.1) couvre l'espace entre le châssis (1) et le vantail de porte (2), dans laquelle le châssis (1) présente, vu en coupe horizontale, un profilé creux qui est au moins approximativement en forme de U, comprenant une aile (1.1) et deux bras (1.2, 1.3) ;
et
dans laquelle le châssis (1) est un composant indépendant, qui peut être raccordé à une paroi (4) de telle manière qu'il reste un espace entre la paroi d'extrémité de la paroi (4) et l'aile (1.1) du châssis (1),
**caractérisée en ce que**
le rouleau anti-pince-doigts (5) se trouve dans l'espace restant entre la face d'extrémité de la paroi (4) et l'aile (1.1) du châssis (1) et
l'aile (1.1) du profilé creux en U présente une fente à travers laquelle la bande de protection (5.1) peut passer.

2. Porte selon la revendication 1, **caractérisée en ce que** le châssis (1) présente deux ou plusieurs sections (1.1.1 ; 1.1.2).

3. Porte selon la revendication 1 ou 2, **caractérisée en ce que** l'aile (1.1) du profilé en U comprend deux parties qui peuvent être emboîtées l'une dans l'autre de sorte que la longueur de l'aile peut être modifiée.

4. Porte selon l'une des revendications 1 à 3, **caractérisée en ce que** le châssis (1) se compose entièrement ou partiellement de tôle d'acier ou d'aluminium ou de bois.

5. Porte selon l'une des revendications 1 à 4, **caractérisée en ce que** l'extrémité libre de la bande de protection (5.1) est fixée dans un dispositif de maintien (5.3) qui est pour sa part fixé au vantail de porte (2) le plus près possible de la charnière.

6. Porte selon l'une des revendications 1 à 5, **caractérisée en ce que** le rouleau anti-pince-doigts (5) est disposé dans un boîtier (5.2) qui est fixé au châssis (1).

7. Porte selon l'une des revendications 1 à 5, **caractérisée en ce que** des mesures sont prises pour fixer le rouleau anti-pince-doigts (5) sur la face d'extrémité d'une paroi (4) à laquelle le châssis (1) est raccordé.
